# EUROPÄISCHE PATENTSCHRIFT

(11) **EP 0 209 691 B1**
(45) Veröffentlichungstag und Bekanntmachung des Hinweises auf die Patenterteilung: **07.10.1992**
(21) Anmeldenummer: 86107698.2
(22) Anmeldetag: 05.06.1986
(51) Int. Cl.: H01R 31/02

(54) **Verbindungsvorrichtung für die elektrische Verbindung von elektrischen Anschlüssen von Elektrogeräten**
Electrical interconnection assembly for work stations
Dispositif d'interconnexion électrique pour postes de travail

(30) Priorität: 25.06.1985 DE 3522710; 05.11.1985 DE 3539137
(43) Veröffentlichungstag der Anmeldung: 28.01.1987
(73) Patentinhaber: Bekhiet, Fauzi, D-74523 Schwäbisch Hall (DE)
(72) Erfinder: Bekhiet, Fauzi, D-74523 Schwäbisch Hall (DE)
(74) Vertreter: Mitscherlich, Hans, Dipl.-Ing.

(56) Entgegenhaltungen:
- DE-A- 2 943 787
- GB-A- 2 139 017
- US-A- 3 654 586
- US-A- 4 440 463
- US-A- 4 514 028

## Beschreibung

Die Erfindung betrifft eine Verbindungsvorrichtung für die elektrische Verbindung von elektrischen Anschlüssen von Elektrogeräten mit den Merkmalen des Oberbegriffs des Anspruches 1.

Zur Verbindung unterschiedlicher Elektrogeräte, z.B. Teilen einer Rundfunk-Stereoanlage, dienen üblicherweise Anschluß- bzw. Verbindungskabel, die an den Kabelenden jeweils einen oder mehrere den Elektrogeräten individuell zugeordnete Anschlußelemente, z.B. Steckanschlüsse, besitzen. Solche Steckanschlüsse variieren von Gerät zu Gerät, aber auch Firma zu Firma, sehr stark, insbesondere bei der Kombination von alten und neueren Elektrogeräten. Hierbei, insbesondere aber bei Vielfachverbindungen mittels Steckern, ist es schwierig die einzelnen elektrischen Anschluß- bzw. Verbindungsleiter des Kabels den unterschiedlichen Steckanschlüssen der Elektrogeräte, insbesondere neu hinzukommender Elektrogeräte, zutreffend zuzuordnen bzw. mit entsprechenden Steckanschlüssen zu versehen. Hierbei sind wegen der mangelhaften Übersichtlichkeit häufig Fehlanschlüsse und Fehlverbindungen zu besorgen. Diese Schwierigkeit tritt bereits bei einer geringen Anzahl von miteinander zu verbindenden Elektrogeräten auf.

Eine Verbindungsvorrichtung der im Oberbegriff des Anspruches 1 genannten Art ist aus der GB-A-21 39 017 bekannt. Diese zeigt ein Metall- oder Kunststoffgehäuse, in dessen Wänden mehrere Steckbuchsenelemente angeordnet sind. Im Inneren des Gehäuses befindet sich eine gedruckte Schaltung, die Verbindungsleitungen zwischen den verschiedenen Außenelementen trägt. Die Verbindung zwischen den Buchsenelementen und der gedruckten Schaltung erfolgt über Verbindungsstifte, die in die gedruckte Schaltung in herkömmlicher Weise eingelötet sind. Die Vorrichtung ist offensichtlich dazu gedacht, als Verteiler oder Weiche zu wirken. Insbesondere zu Prüfzwecken ist eine Anzapfung beabsichtigt. Irgendeine Auswahl hinsichtlich der Art der angeschlossenen bzw. anschließbaren Elektrogeräte ist jedoch nicht möglich. Darüber hinaus ist der Verteiler vergleichsweise kompliziert aufgebaut, er ist nämlich nach Art eines Elektrogerätes ausgebildet.

Aus der DE-A-29 43 787 ist eine Steckerkupplung zur Verbindung gleichartiger Anschlußkabel mit Hilfe eines Stützelementes, das durchgehende Stützelemente trägt, bekannt. Irgendeine Kodierbarkeit in Richtung zur Verbesserung der Übersichtlichkeit ist nicht gegeben und auch nicht angeregt.

Die US-A-36 54 586 zeigt Buchsen/Stecker-Elemente, also keine Verbindungsvorrichtung im Sinne der vorliegenden Anmeldung, mit einem Verbinder und mit Kupplungselementen aufweisenden Anschlußkabeln. Hier werden allerdings Nuten- und Buchsenelemente verwendet, die sicherstellen sollen, daß ein falsches Zusammenstecken verhindert wird. Irgendeine Möglichkeit einer Ausweitung auf mehr als zwei Anschlußleiter oder gar auf eine Gruppierung bzw. Familienbildung ist weder angegeben noch angeregt.

Der Erfindung liegt daher die Aufgabe zugrunde, eine Verbindungsvorrichtung gemäß dem Oberbegriff des Anspruches 1 so auszubilden, daß hinsichtlich der Anschluß- und Verbindungsordnung größere Übersichtlichkeit und Universalität erhalten wird unter Verwendung einer geringen Anzahl von Anschlußkabeln für viele elektrische Verbindungen und dies bei konstruktiv, montage- und fertigungstechnisch einfacher Ausgestaltung der hierzu benötigten Teile.

Diese Aufgabe wird gemäß der Erfindung durch die im kennzeichnenden Teil des Anspruches 1 aufgeführten Merkmale gelöst.

Vorteilhafte Weiterbildungen der Erfindung ergeben sich aus den Unteransprüchen.

Durch die erfindungsgemäße Ausbildung der Verbindungsvorrichtung, insbesondere den besonderen Aufbau des Verbinders sowie der Kupplungselemente der Anschlußkabel, ist es möglich, ein und denselben Verbinder, zumindest für eine ausgewählte Gruppe, von denkbaren Verbindungen zwischen Elektrogeräten zu verwenden, was durch die Kodierungselemente erreicht wird. Darüber hinaus ist der Aufbau äußerst einfach, da die gedruckte Schaltung selbst Teil der jeweiligen Verbindungsanordnung zwischen gedruckter Schaltung und Kupplungselement ist.

Diese Kombination zwischen Kodierbarkeit einerseits und einfachem Aufbau andererseits, stellt insgesamt ein neuartiges System dar.

Ein wesentlicher Vorteil ist die Universalität der Verbindungsvorrichtung, da alle Arten von Elektrogeräten miteinander verbunden werden können unter Verwendung einer Verbindungsvorrichtung gemäß der vorliegenden Erfindung.

Diese Art der Verbindung hat die Vorteile, daß für jeden Aus- oder Eingang am Elektrogerät, der von der Form her einen bestimmten Stecker oder Kupplung verlangt, nur ein Anschlußkabel vorgesehen ist. Die elektrisch richtige Verbindung wird ausschließlich durch den Verbinder hergestellt. Dadurch wird es möglich, mit einer geringen Anzahl von Anschlußkabeln eine Vielzahl unterchiedlicher elektrischer Verbindungen herzustellen. Mittels der erfindungsgemäßen Verbindungsvorrichtung wird insbesondere die Übersichtlichkeit der Anschluß- und Verbindungsordnung gegenüber herkömmlichen Verbindungsvorrichtungen wesentlich erhöht, und die Verschaltung der Elektrogeräte kann vom Anwender leicht selbst hergestellt werden. In dem Fall, in dem z.B. ein Anwender ein neues Elektrogerät erwirbt, das die gleichen Anschlußkabel wie sein altes Gerät, aber eine andere elektronische Schaltung erfordert, muß lediglich zusätzlich ein neuer Verbinder erworben werden. Außerdem ist die Lagerhaltung vereinfacht, da die Anzahl von Anschlußkabeln mit unterschiedlichen Anschlußelementen an den beiden Enden stark reduziert ist.

Durch die besondere konstruktive Ausgestaltung des Verbinders erhält man eine leicht herstellbare, beschriftbare und montierbare Baueinheit, insbesondere bei Verwendung einer mit dem Verbindergehäuse verrastbaren Verbindungsplatine in Form eines Kontaktmessers, so daß die Übersichtlichkeit der verschiedenen vorzunehmenden Verbindungen weiter wesentlich verbessert wird.

Weitere vorteilhafte Ausgestaltungen der Erfindung ergeben sich aus den in der Zeichnung dargestellten und nachstehend beschriebenen Ausführungsbeispielen.

Es zeigen:
- Fig. 1 und 2: zwei unterschiedliche Gerätekombinationen, die durch erfindungsgemäße Verbindungsvorrichtungen elektrisch miteinander verbunden sind,
- Fig. 3 eine: erste Ausführungsform der Verbindungsvorrichtung in Teil-Schnittansicht,
- Fig. 4 eine: zweite Ausführungsform der Verbindungsvorrichtung in Teil-Schnittansicht,
- Fig. 5 und 6: einen Verbinder als Einzelheit in zwei unterschiedlichen Schnittdarstellungen,
- Fig. 7 bis 10: unterschiedliche Kodiereinrichtungen am Verbinder gemäß Fig. 5 und 6,
- Fig. 11 und 12: ein Kupplungselement als Einzelheit in zwei unterschiedlichen Ansichten,
- Fig. 13 bis 16: das Kupplungselement gemäß Fig. 11 und 12 mit unterschiedlichen Kodiereinrichtungen,
- Fig. 17 einen: Teil eines Verbinders mit eingestecktem Kupplungselement mit Schnittdarstellung im Verbindungsbereich,
- Fig. 18: die Frontansicht eines Verbinders gemäß einer weiteren Ausgestaltung,
- Fig. 19: die Schnittdarstellung einer Variante von Verbinder und Kupplungselement,
- Fig. 20: beispielhaft die bevorzugte Ausführung der Platine der gedruckten Schaltung,
- Fig. 21: ein Beispiel der Beschriftung der Platine,
- Fig. 22: die elektrische Schaltung der Ausführung der Kupplungselemente bei 2-poligen elektrischen Steckanschlüssen, und
- Fig. 23: die elektrische Schaltung der Ausführung der Kupplungselemente bei 5- oder 6-poligem Steckanschluß.

In Fig. 1 sind zwei Elektrogeräte Y und Z schematisch angedeutet, deren elektrische Anschlüsse a, b und e, f durch elektrische Anschlußkabel miteinander zu verbinden sind. Zu diesem Zweck dienen Anschlußkabel 1, 2, 3 und 4, die an den einen Kabelenden mit den unterschiedlichen Steckanschlüssen a, b, e, f der Elektrogeräte Y und Z entsprechenden Steckanschlüssen A, B, E, F versehen sind. Die anderen Kabelenden sind mit nachbeschriebenen Kupplungselementen K1, K2 und K3 versehen, die als einheitliche Steckanschlüsse ausgebildet sind. Zur elektrischen Verbindung der einander funktionell zugeordneten Anschlußkabel 1,3 und 2,4 dient ein Verbinder V3, in dessen Steckanschlüsse A1, A2, B1 und B2 die vorgenannten Kupplungselemente einsteckbar sind und durch nachbeschriebene Leiterbahnen (einer gedruckten Schaltung) miteinander verbunden sind.

Beim Ausführungsbeispiel gemäß Fig.2 sind die Steckanschlüsse e und f des Elektrogerätes Y mit den Steckanschlüssen a, b und c und d zweier Elektrogeräte X und Z elektrisch zu verbinden. Hierzu dienen wiederum die Anschlußkabel 1, 2, 3 und 4, wobei weiters Anschlußkabel 7, 8 von den Anschlußkabeln 3, 4 abzweigen. Die elektrische Verbindung zwischen den Elektrogeräten Y und Z ist mit der in Fig.1 dargestellten Anschlußordnung identisch. Zur elektrischen Verbindung der Elektrogeräte X und Y dient ein weiterer Verbinder V6, der Steckanschlüsse A1, A2, B1 und B2 aufweist, in die wiederum Kupplungselemente K1 und K3 und K5 einsteckbar sind. Die Kupplungselemente K3 und K5 sind wiederum mit Anschlußkabeln 5 und 6 verbunden, die in die Steckanschlüsse c und d des Elektrogerätes X einsteckbar sind. Die Elektrogeräte bestimmen durch die Art der Steckanschlüsse an den Ein- bzw. Ausgängen den jeweiligen Typ des Anschlußkabels, die zu diesem Zweck mit entsprechenden Steckanschlüssen einerseits und Kupplungselementen andererseits versehen sein müssen. Die korrekte elektrische bzw. elektronische Verbindung zum jeweils anderen Elektrogerät wird durch den Verbinder hergestellt.

Bei den vorhergehenden Ausführungsbeispielen besitzen die Verbinder V3 und V6 jeweils zwei Steckanschlüsse an jeder Seite für den Steckanschluß jeweils zweier Kupplungselemente. Selbstverständlich besteht keine Beschränkung in der Anzahl der neben- und/oder übereinander angeordneten Steckanschlüsse des Verbinders, wie anhand der Fig.18 verdeutlicht. Bei den nachfolgend beschriebenen Ausführungsbeispielen besitzt ein Verbinder, z.B. V3, jeweils beidseitig zwei Steckanschlüsse.

Figur 3 zeigt als Einzelheit den Verbinder V3 zusammen mit Kupplungselementen K1. Der Verbinder V3 weist zwei Gehäuseteile 9, 10 auf, die formschlüssig zusammengesetzt sind und in denen eine eine gedruckte Schaltung 11 bildende Platine gehaltert ist. Die gedruckte Schaltung besteht aus Isoliermaterial und besitzt z.B. in Form von gradlinig verlaufenden, parallelen und streifenartigen Metallbelägen ausgebildete Leiterbahnen entsprechend der Anzahl und Anordnung der Kupplungselemente bzw. deren Kontaktfedern. Über diese Leiterbahnen erfolgt die elektrische Verbindung von einer zur anderen Seite des Verbinders V3. Zur elektronischen Anpassung der elektrischen Verbindung können Bauelemente 12 auf der Platine aufgebracht und mit den Leiterbahnen verbunden sein. Die beiderseits auf den Verbinder V3 aufsteckbaren Kupplungselemente K1 bestehen jeweils aus einem Kupplungsgehäuse 13, mit frontseitigem, durchgehendem Steckschlitz 14, wobei für jede elektrische Verbindung eine oder mehrere, z.B. jeweils drei, im Stanzverfahren hergestellte Kontaktfedern 15 vorgesehen sind. Jede Kontaktfeder 15 ist zur Kontaktseite hin gabelartig ausgeformt und weist an der gegenüberliegenden Seite einen Lötansatz 16 auf zur Lötverbindung mit einer Ader 17 der entsprechenden Anschlußkabel 1,3. Wie nachstehend noch näher erläutert, befinden sich die gabelartigen Abschnitte der Kontaktfeder zu beiden Seiten des Steckschlitzes 14 innerhalb des Kupplungsgehäuses 13. Die Lötstelle sowie ein Teil des Kabelendes ist umgeben von einer Isolierhülle 18. Für den Kupplungsvorgang dienen die beiden gegenüberliegenden Enden der Platine 11 als Kontaktmesser, auf die die geschlitzten Kupplungselemente K1 aufsteckbar sind wobei die Kontaktfedern 15 mit den Leiterbahnen der gedruckten Schaltung 11 in elektrischen Kontakt treten. Bei diesem Ausführungsbeispiel liegen die Endflansche 19 der Isolierhüllen 18 stumpf an Anschlagkragen 2o der Verbinder - Gehäuseteile 9, 10 an.

Der einzige Unterschied des Ausführungsbeispiels gemäß Fig.4 gegenüber dem Ausführungsbeispiel gemäß Fig.3 besteht darin, daß die Gehäuseteile 9',10' mit einstückig angeformten Einsteckhülsen 21 versehen sind, in die die jeweiligen Kupplungselemente K1 einsteckbar sind, wobei diese verlängerten Einsteckhülsen die Arretierung der Kupplungselemente K1 und die elektrische Abschirmung des Kontaktierungs- bzw. Lötbereichs verbessern, insbes. dann, wenn wie nachstehend erläutert - der gesamte Verbinder mit einer elektrischen Abschirmung versehen ist.

Die Fig. 5 bis 10 zeigen den Verbinder V3 als Einzelheit. Seine beiden Gehäuseteile 9, 10 besitzen an den einander zugewandten Seiten z.B. verrastbare bzw. formschlüssig zusammenpassende und zusammensteckbare Verbindungsteile 10a, 10a', 10b, 10b' und entsprechende Verbindungsteile an dem Gehäuseteil 9, die beim Zusammenstecken der Gehäuseteile 9, 10 ineinandergreifen. Wie die Fig. 6 und 7a zeigen, sind die Gehäuseteile 9 und 10 identisch ausgebildet.

Wie Fig. 7a zeigt, besitzt der Gehäuseteil 10 einen äußeren, den halben Gehäuseumfang U-förmig umziehenden, erhabenen Verbindungsteil 10a und an der anderen Gehäusehälfte einen ebenfalls erhabenen, um die Breite des Verbindungsteils nach innen versetzten, ebenfalls U-förmigen Verbindungsteil 10a'. In Fortsetzung des äußeren Verbindungsteils 10a ist ein nutartiger äußerer Verbindungsteil 10b und in Fortsetzung des Verbindungsteils 10a' ein innerer, ebenfalls nutartig ausgebildeter Verbindungsteil 10b' vorgesehen. In derselben Weise ist auch der Gehäuseteil 9 ausgebildet. Dadurch ist es möglich, bei der Montage des Verbinders V3 einen dieser Gehäuseteile, z.B. 9, gegenüber dem anderen Gehäuseteil, z.B. 10, um 180 Grad zu kippen und zusammenzustecken, wobei die erhabenen Verbindungsteile in die nutartigen Verbindungsteile eingreifen und auf diese Weise die Gehäuseteile zusammenhalten.

Wie anhand der Fig. 6 und 7 verdeutlicht, besitzt jeder identisch ausgebildete Gehäuseteil 9, 10 beidseitig des rechteckförmigen, hohlen Gehäuseteils ein Paar von Führungsansätzen 22 zur Führung der Platine der gedruckten Schaltung 11 im Zentrum des Hohlraumes 23 (siehe auch Fig.5). Die gedruckten Schaltung 11 besitzt jeweils beidseitig einen Anschlagansatz 24, der beim Einstecken der gedruckten Schaltung 11 in eines der Gehäuseteile, z.B. 10, an einem Anschlag 25 anschlägt. Hierbei verrasten zwei Rastnoppen 26 mit ihren zugespitzten Enden in einer Rastöffnung 27 der Platine 11. Jeder Gehäuseteil 9, 10 besitzt jeweils ein Paar solcher einander zugewandter Rastnoppen 26. In der Montage-Endstellung gemäß den Figuren 5 und 6 verrasten auch hier die Rastnoppen 26 in der entsprechenden Rastöffnung 27, und die beiden Gehäuseteile sind durch formschlüssiges Ineinandergreifen und durch Verrastung der Rastnoppen 26 miteinander axial fixiert. Zusätzlich ist vorgesehen, daß die Platine 11 mit Rastschultern 28 hinter Rastnocken 29 verrastet.

Wie Fig.7 zeigt, besitzt der Verbinder V3 zwei Einstecköffnungen bzw. Einsteckhohlräume 30, 31 für zwei nachfolgend beschriebene Kupplungselemente. Jeder Gehäuseteil, z.B. 10, besitzt an den einander gegenüberliegenden Wänden der Hohlräume 30,31 jeweils eine Führungsnut 32, die außermittig zu den Hohlraumachsen angeordnet ist. Diese Führungsnuten 32 kommen beim Kippen der beiden Gehäuseteile 9, 10 bei der Montage miteinander in Fluchtung. Die Führungsnuten 32 wirken mit entsprechenden Führungselementen an den Kupplungselementen zusammen. Bei den Varianten gemäß Fig. 7 bis 10 sind an den einander gegenüberliegenden Wänden der Einsteckhohlräume 30, 31 Kodierrippen 33 in unterschiedlicher geometrischer Anordnung angeformt, die mit entsprechenden Kodierelementen bzw. Kodiernuten in den Kupplungselementen zum Zwecke des unverwechselbaren Zusammensteckens von Verbinder-Steckanschluß und entsprechendem Kupplungselement zusammenwirken. In den Fig. 8 bis 10 ist nur jeweils eine Hälfte des Verbinders gezeigt.

In ähnlicher Weise wie die Fig. 5 bis 10 zeigen die Fig. 11 bis 16 die Ausgestaltung eines Kupplungselementes, z.B. K1, sowie verschiedene Kodier-Varianten desselben, wobei die Kodierelemente des Verbinders gemäß den Fig.7 bis 10 mit den Kodierelementen des Kupplungselementes K1 gemäß den Fig. 13 bis 16 zusammenpassen. Wie schon erwähnt, besitzt das aus Isolierstoff bestehende Kupplungsgehäuse 13 frontseitig einen durchgehenden Schlitz 14. Mit Federabstand zu den Innenflächen des Steckschlitzes 14 befinden sich die gabelartig geformten Kontaktenden der Kontaktfedern 15. Die freien Enden dieser Kontaktfedern 15 besitzen Kontaktspitzen 34. Wie Fig.13 zeigt, sind beim Ausführungsbeispiel in jedes Kupplungsgehäuse 13 drei Kontaktfedern 15 eingesetzt, die mit einem Rasterabstand von 2,5 mm voneinander entfernt sind. Dieser Rasterabstand entspricht den Abständen der Leiterbahnen der gedruckten Schaltung 11 im Verbinder V3. Am unfreien Ende besitzt das Kupplungsgehäuse 13 einen Ansatz 35 zur formschlüssigen Verbindung mit der durch Umspritzen hergestellten Isolierhülle 18. Diese Isolierhülle 18 umschließt einen Teil des Kupplungsgehäuses 13, die Lötstelle bei 16 sowie einen Teil des Anschlußkabels 3, welches damit fixiert und fest mit dem Kupplungselement K1 verbunden ist. In den Fig. 13 bis 16 sind mit 36 Führungsrippen bezeichnet, die mit entsprechenden Führungsnuten des Verbinders zusammenwirken. Auf der gegenüberliegenden Seite des Kupplungsgehäuses 13 sind Kodiernuten 37 angeformt, die mit entsprechenden Kodierrippen des Verbinders in den verschiedenen Kodiervarianten zusammenwirken.

Fig.17 zeigt einen Teil des Verbinders V3 und ein darin eingestecktes Kupplungselement K1. Zu sehen ist, daß das Gehäuseteil 9 am Außenumfang von einer Hülle 37 umgeben ist, die im Spritzverfahren hergestellt ist oder aber aus einem Schrumpfschlauch besteht. Zwischen Hülle 37 und Verbindergehäuse 9 befindet sich eine als elektrische Abschirmung dienende Metallfolie 38. Statt dessen kann das Verbindergehäuse auch aus einem elektrisch leitenden Kunststoff bestehen mit der Hülle 37 als äußerer Isolierung. Im Falle der Fig. 4 erstreckt sich die elektrische Abschirmung vorzugsweise auch über die Einsteckhülsen 21. Die elektrische Verbindung mit der gedruckten Schaltung 11 kann über die Rastnoppen 26 erfolgen, die zu diesem Zweck ebenfalls mit einer elektrisch leitenden Beschichtung versehen sind.

Anhand der Fig. 18 ist verdeutlicht, daß ein Verbinder V3'' hinsichtlich der Anzahl der Steckanschlüsse durch Verbreiterung (strichpunktierte Linienzüge) und / oder durch mehrere Etagen 39, 40 mit mehreren gedruckten Schaltungen erweitert werden kann.

Beim Ausführungsbeispiel gemäß Fig.19 besteht ein Verbindergehäuse 41 aus zwei zusammensteckbaren Gehäuseteilen 42, 43. Im Gehäuseteil 42 ist eine gedruckte Schaltung angeordnet, die an der Lötstelle 44 mit den Adern des Anschlußkabels 1 verbunden ist. Auf dieses Gehäuseteil 42 ist der andere Gehäuseteil 43 aufsteckbar, der mit einem diesen Gehäuseteil 43 überragenden Kupplungsgehäuse 45 mit darin eingelegten Kontaktfedern 15 versehen ist, so daß auf die beschriebene Weise eine Steckverbindung hergestellt ist. Diese Kontaktfedern 15 sind mit den Leiterbahnen eine weiteren gedruckten Schaltung 11', z.B. ebenfalls durch Löten, an den Stellen 46 elektrisch leitend verbunden. Mit 47 ist eine, z.B. als Umspritzung ausgebildete, Isolierhülle bezeichnet, die einen Teil des Kupplungsgehäuses 45, die gedruckte Schaltung 11' sowie einen Teil eines auf der entgegengesetzten Seite befestigten weiteren Kupplungsgehäuses 45' umgibt. In ähnlicher Weise ist auch ein Teil des Gehäuseteils 42 von einer Isolierhülle 48 umgeben, die zur Befestigung des Anschlußkabels 1 dient. Die gedruckte Schaltung 11' ist ferner mit dem weiteren freiragenden Kupplungselement 45' elektrisch verbunden, auf das wiederum ein Steckanschlußelement in Form des Gehäuseteils 42' mit gedruckter Schaltung und Anschlußkabel 3 aufsteckbar ist, wie durch strichpunktierte Linienzüge angedeutet.

Anhand der nachfolgenden Tabelle wird die Anschluß- und Verbindungsordnung leicht überschaubar gemacht, wobei die dabei verwendeten Bezeichnungen mit den Bezeichnungen in Fig. 1 und 2 übereinstimmen.

Fig. 20 zeigt die Platine der gedruckten Schaltung 11 mit den auf ihr aufgebrachten Leiterbahnen 60. Ein Beispiel für die Ausführung des Kennzeichnungsfeldes 70 zeigt Fig.21. Drei Leiterbahnen sind für das Kupplungselement für Aufnahme, drei weitere für Wiedergabe vorgesehen. Auf der linken Seite des Kennzeichnungsfeldes sind Abkürzungen für Aufnahme, z.B. "Auf.", "Rec.", "Enré", und für Wiedergabe, z.B. "Wdg.", "Repro", sichtbar. Die zur Aufnahme gehörenden Leiterbahnen, R= Rechtskanal, ⊥ = Masse, L= Linkskanal, sind auf der rechten Seite des Kennzeichnungsfeldes sichtbar, ebenso die entsprechenden Kennzeichnungen der Leiterbahnen für Wiedergabe. Bevorzugt liegt die Masse-Leiterbahn jeweils in der Mitte zwischen den beiden anderen Leiterbahnen.
Fig. 22 zeigt die elektrische Ausführung des Kupplungselementes 30 bei einem zweipoligen Steckanschluß. Die elektrisch richtige Verbindung von einem Stereo- zu einem Mono-Gerät wird dadurch erreicht, daß die Linkskand-Leiterbahn L an die Rechtskanal-Leiterbahn R angeschlossen ist.
Fig. 23 zeigt die elektrische Ausführung bei fünf- oder sechspoligen Steckanschlüssen 80. Hierbei werden die Kontakte für Aufnahme auf das Kupplungselement 3a, die für Wiedergabe auf das Kupplungselement 3b gebracht. Kupplungselement 3a und 3b unterscheiden sich in bevorzugter Ausgestaltung durch die Farbe, wie dies für die Kupplungselemente generell gilt. Mehrere nebeneinanderliegende Kupplungselemente können auch schon bei der Herstellung oder nachträglich durch Laschen etc. einstückig miteinander verbunden werden.
Besonders vorteilhaft ist es, wenn in den Kupplungselementen mindestens eine, z.B. die mittlere, insbesondere Massepotential führende, Kontaktfeder leicht vorstehend ausgebildet ist, so daß sie zuerst mit der gedruckten Schaltung Kontakt erreicht. Zusätzlich wird durch diese Ausbildung auch eine Aufteilung der zum Zusammenstecken erforderlichen Kraft erreicht.

## Patentansprüche

1. Verbindungsvorrichtung für die elektrische Verbindung von elektrischen Anschlüssen von Elektrogeräten mittels hierzu passende Steckanschlüsse aufweisenden Anschlußkabeln,
mit jeweils einem an einem der Anschlußkabel (1,2,3,4) befestigten Kupplungselement (K1,K2,K3),
mit einem Verbinder (V3) mit mindestens zwei Steckanschlüssen (A1,A2,B1,B2) zur Aufnahme der Kupplungselemente (K1,K2,K3) mindestens zweier Anschlußkabel (1,2,3,4) und
mit einer gedruckten Schaltung (11) im Inneren des Verbinders (V3), die die Verbindungsleitungen zwischen den Steckanschlüssen (A1, A2, B1, B2) enthält,
dadurch **gekennzeichnet,**
daß gedruckte Leiterbahnen (60) der gedruckten Schaltung (11) die Steckanschlußelemente der Steckanschlüsse (A1,A2,B1,B2) bilden und für die entsprechend ausgebildeten Kupplungselemente (K1,K2,K3) nach Art eines Kontaktmessers ausgebildet sind,
daß das Gehäuse (9,10) des Verbinders (V3) im Bereich der Steckanschlüsse (A1,A2,B1,B2) in Einsteckrichtung sich erstreckende Führungsnuten (32), Kodiernuten, Führungsrippen oder Kodierrippen (33) für die mit entsprechenden Führungselementen (36) oder mit individuell dazu passenden Kodierelementen (37) versehenen Kupplungselemente (K1,K2,K3) aufweist und
daß die Anschlußkabel ferner Anschlußelemente (A,B,E,F) für die elektrische Verbindung mit den Elektrogeräten (X,Y,Z) besitzen.

2. Verbindungsvorrichtung nach Anspruch 1,
dadurch **gekennzeichnet,**
daß für jeden Ein- bzw. Ausgangsanschluß (a, b, e, f) des Elektrogerätes ein Anschlußkabel (1,2,3,4) vorgesehen ist, das ein Kupplungselement (K1,K2,K3) aufweist, und die Kupplungselemente aller Anschlußkabel (1-4) in die Steckanschlüsse (A1,A2,B1,B2) des Verbinders (V3) einsteckbar sind.

3. Verbindungsvorrichtung nach Anspruch 2,
dadurch **gekennzeichnet,**
daß eines der Anschlußkabel (1-4) wenigstens zwei Kupplungselemente (K1,K3) aufweist, die in die Steckanschlüsse unterschiedlicher Verbinder (V3,V6) einsteckbar sind.

4. Verbindungsvorrichtung nach einem der Ansprüche 1 bis 3,
dadurch **gekennzeichnet,**
daß zum Erreichen 5- oder 6-poliger elektrischer Verbindungen zwei Kupplungselemente (K1,K2,K3) vorgesehen sind.

5. Verbindungsvorrichtung nach einem der Ansprüche 1 bis 4,
dadurch **gekennzeichnet,**
daß der Verbinder (V3) wenigstens zwei durch jeweils eine Verbindungsleitung elektrisch verbundene, insbesondere auf gegenüberliegenden Seiten des Gehäuses (9,10) des Verbinders (V3) angeordnete, Steckanschluß-Paare besitzt.

6. Verbindungsvorrichtung nach einem der Ansprüche 1 bis 5,
dadurch **gekennzeichnet,**
daß die gedruckte Schaltung (11) wenigstens eine Rastöffnung (27) besitzt, in der ein Rastnoppen (26) des hülsenartig ausgebildeten Gehäuses (9,10) verrastet.

7. Verbindungsvorrichtung nach Anspruch 6,
dadurch **gekennzeichnet,**
daß das Verbinder-Gehäuse aus zwei formschlüssig zusammensetzbaren, insbesondere von einer, vorzugsweise im Spritzgußverfahren hergestellten, Hülle (37) oder von einem Schrumpfschlauch zumindest im Bereich der Trennstellen umgebenen, Gehäuseteilen (9,10) besteht und daß jeder Gehäuseteil wenigstens einen Rastnoppen (26) und die gedruckte Schaltung (11) wenigstens zwei Rastöffnungen (27) aufweist.

8. Verbindungsvorrichtung nach einem der Ansprüche 1 bis 7,
dadurch **gekennzeichnet,**
daß das Verbinder-Gehäuse (41) aus zwei zusammensteckbaren Gehäuseteilen (42,43) besteht, wobei der eine Gehäuseteil (42) mit der gedruckten Schaltung (11) versehen ist, die fest, z.B. durch Löten, mit einem Anschlußkabel (1) verbunden ist, wobei der andere Gehäuseteil (43) als auf den einen Gehäuseteil (42) aufsteckbares, mit einem anderen Anschlußkabel verbundenes Kupplungselement (45) ausgebildet ist.

9. Verbindungsvorrichtung nach Anspruch 8,
dadurch **gekennzeichnet,**
daß der andere Gehäuseteil (43) mit zwei Kupplungselementen (45) versehen ist und beidseitig mit gedruckten Schaltungen (11) aufweisenden Gehäuseteilen (42) zusammensteckbar ist.

10. Verbindungsvorrichtung nach einem der Ansprüche 1 bis 9,
dadurch **gekennzeichnet,**
daß das Verbinder-Gehäuse (9,10;41) aus durchsichtigem Kunststoff besteht und/oder daß die gedruckte Schaltung (11) beschriftet ist.

11. Verbindungsvorrichtung nach einem der Ansprüche 1 bis 10,
dadurch **gekennzeichnet,**
daß der Verbinder (V3) mit einer elektrischen Abschirmung (38), insbesondere das Verbinder-Gehäuse (9,10;41) mit einer Abschirmbeschichtung, versehen ist.

12. Verbindungsvorrichtung nach Anspruch 11,
dadurch **gekennzeichnet,**
daß das Verbinder-Gehäuse mit einer Metallfolie (38) umwickelt ist oder aus einem elektrisch leitenden Kunststoff besteht und von einer Isolierschicht umgeben ist.

13. Verbindungsvorrichtung nach Anspruch 6 oder 7 und Anspruch 11 oder 12,
dadurch **gekennzeichnet,**
daß die gedruckte Schaltung (11) mit der Abschirmung (38) über den/die Rastnoppen (26) elektrisch verbunden ist.

14. Verbindungsvorrichtung nach einem der Ansprüche 5 bis 14,
dadurch **gekennzeichnet,**
daß das Verbinder-Gehäuse (9,10) die Steckanschlüsse (A1,A2,B1,B2) überragende Einsteckhülsen (21) für mindestens ein Kupplungselement (K1) aufweist.

15. Verbindungsvorrichtung nach einem der Ansprüche 1 bis 14,
dadurch **gekennzeichnet,**
daß das Kupplungselement (K1) ein Kupplungsgehäuse (13) aufweist, das frontseitig mit einem durchgehenden Steckschlitz (14) versehen ist und, vorzugsweise mehrere, Kontaktfedern (15) enthält, die gabelartig an den gegenüberliegenden Seiten des Steckschlitzes (14) verlaufen und die jeweils eine Kontaktstelle (16), vorzugsweise Lötstelle, für die Kontaktierung mit dem zugeordneten Anschlußkabel (3) besitzen.

16. Verbindungsvorrichtung nach Anspruch 15,
dadurch **gekennzeichnet,**
daß das dem Steckschlitz (14) entgegengesetzte Ende des Kupplungsgehäuses (13) sowie die Kontaktierungsstellen von einer, vorzugsweise umspritzten, Isolierhülle (18) umgeben ist.

17. Verbindungsvorrichtung nach einem der Ansprüche 1 bis 16,
dadurch **gekennzeichnet,**
daß durch eine geeignete elektrische Schaltung (30) auf der gedruckten Schaltung (11) die elektrisch richtige Verbindung von Geräten mit 2-poliger Anschluß-Steckeinrichtung zu Geräten mit 3-poliger Anschluß-Steckeinrichtung hergestellt ist.

## Claims

1. A connecting device for connecting up the electrical connections of electrical appliances by means of connecting cables fitted with plug-in connections, comprising coupler elements (K1, K2, K3) each fixed at one of the connecting cables (1, 2, 3, 4), respectively,
a connector (V3) comprising at least two plug-in connections (A1, A2, B1, B2) for receiving the coupler elements (K1, K2, K3) of at least two connecting cables (1, 2, 3, 4), and
a printed circuit board (11) within the connector (V3), which contains the connecting leads between the plug-in connections (A1, A2, B1, B2),
**characterized in that** printed conductors (60) of the printed circuit board (11) form the plug connection elements of the plug-in connections (A1, A2, B1, B2) and are designed in the manner of a contact blade for the correspondingly built coupler elements (K1, K2, K3),
the housing (9, 10) of the connector (V3) is equipped in the area of the plug-in connections (A1, A2, B1, B2) with guide grooves (32), coding slots, guide fins or coding fins (33) extending in the plug-in direction for the coupler elements (K1, K2, K3) which are equipped with corresponding guide elements (36) or individually compatible coding elements (37), and
the connecting cables also comprise connecting elements (A, B, E, F) for electrical connection with the electrical appliances (X, Y, Z).

2. A connecting device according to claim 1, **characterized in that** for each input and output connection (a, b, e, f) of the electrical appliance a connecting cable (1, 2, 3, 4) is provided which comprises a coupler element (K1, K2, K3), and the coupler elements of all connecting cables (1-4) can be plugged into the plug connections (A1, A2, B1, B2) of the connector (V3).

3. A connecting device according to claim 2, **characterized in that** one of the connecting cables (1-4) comprises at least two coupler elements (K1, K3) which can be plugged into the plug connections of different connectors (V3, V6).

4. A connecting device according to any of claims 1 to 3, **characterized in that** for 5- or 6-pole electrical connections two coupler elements (K1, K2, K3) are provided.

5. A connecting device according to any of claims 1 to 4, **characterized in that** the connector (V3) has at least two pairs of plug-in connections which are electrically connected by a connecting lead, respectively, and which are arranged on oposite sides of the housing (9, 10) of the connector (V3).

6. A connecting device according to any of claims 1 to 5, **characterized in that** the printed circuit (11) comprises at least one locking opening (27) into which a locking burl (26) of the sleeve-shaped housing (9, 10) is locked.

7. A connecting device according to claim 6, **characterized in that** the connector housing consits of two housing sections (9, 10) which can be assembled in a form-locking manner, enveloped for example in a sleeve (37), preferably injection-molded, or by a shrink-on sleeve, at least in the region of the points of seperation, an that each housing section has at least one locking burl (26) and the printed circuit (11) as at least two locking openings (27).

8. A connecting device according to any of claims 1 to 7, **characterized in that** the connector housing (41) consists of two housing sections (42, 43) which can be assembled, wherein one housing section (42) is provided with the printed circuit (11) which is firmly connected, for example by soldering, to a connecting cable (1) and the other housing section (43) is designed as a coupler element (45) adapted to be mounted on the one housing section (42) and connected to another connecting cable.

9. A connecting device according to claim 8, **characterized in that** the other housing section (43) is equipped with two coupler elements (45) and can be joined on either side with housing sections (42) incorporating printed circuits (11).

10. A connecting device according to any of claims 1 to 9, **characterized in that** the connector housing (9, 10; 41) is made of transparent plastic and/or that the printed circuit (11) carries inscriptions.

11. A connecting device according to any of claims 1 to 10, **characterized in that** the connector (V3) is provided with electrical shielding (38), in particular with a shielding coating on the connector housing (9, 10; 41).

12. A connecting device according to claim 11, **characterized in that** the connector housing is wrapped in metal foil (38) or is made of electrically conductive plastic covered with an insulating layer.

13. A connecting device according to claims 6 or 7 and 11 or 12, **characterized in that** the printed circuit (11) is electrically connected to the shielding (38) via the locking burl(s) (26).

14. A connecting device according to any of claims 5 to 14, **characterized in that** the connector housing (9, 10) has plug-in sleeves (21) projecting over the plug connections (A1, A2, B1, B2) for at least one coupler element (K1).

15. A connecting device according to any of claims 1 to 14, **characterized in that** the coupler element (K1) has a coupler housing (13) with a plug-in through slot (14) at the front and incorporates preferably several contact clips (15) extending fork-like on the opposite sides of the plug-in slot (14) and having each a contact point (16), preferably a soldering point, for securing contact with the assigned connecting cable (3).

16. A connecting device according to claim 15, **characterized in that** the end of the coupler housing (13) opposite the plug-in slot (14) and the contact points are enveloped in a preferably extrusion-coated insulation cover (18).

17. A connecting device according to any of claims 1 to 16, **characterized in that** the electrically correct connection between appliances with a 2-pole plug connection and appliances with a 3-pole plug connection is established by a suitable electrical circuit (30) on the printed circuit board (11).

## Revendications

1. Dispositif de raccordement pour la liaison de branchements électriques d'appareils électriques au moyen de câbles de branchement présentant des connexions enfichables adaptées à cet effet, avec chaque fois un élément de couplage (K1, K2, K3) attaché au câble de branchement (1, 2, 3, 4), avec un connecteur (V3) ayant au moins deux prises d'enfichage (A1, A2, B1, B2) pour recevoir les éléments de couplage (K1, K2, K3) d'au moins deux câbles de branchement (1, 2, 3, 4) et avec un circuit imprimé (11) à l'intérieur du connecteur (V3) contenant les conducteurs de liaison entre les prises d'enfichage (A1, A2, B1, B2),
**caractérisé** en ce que des pistes conductrices imprimées (60) du circuit imprimé (11) constituent les éléments de connexion par enfichage des prises d'enfichage (A1, A2, B1, B2) et sont conformées à la manière d'une lame de contact pour les éléments de couplage (K1, K2, K3) conformés de manière correspondante,
- en ce que le boîtier (9, 10) du connecteur (V3) présente, dans la région des prises d'enfichage (A1, A2, B1, B2), des rainures de guidage (32), des rainures de codage, des nervures de guidage ou des nervures de codage (33), s'étendant toutes dans le sens d'enfichage, pour les éléments de couplage (K1, K2, K3) munis d'éléments de codage (37) adaptés individuellement à ces rainures et nervures, et
- en ce que les câbles de branchement possèdent en outre des éléments de connexion (A, B, E, F) pour la liaison électrique avec les appareils électriques (X, Y, Z).

2. Dispositif de raccordement selon la revendication 1, caractérisé en ce qu'il est prévu, pour chaque prise d'entrée et/ou de sortie (a, b, c, f) de l'appareil électrique, un câble de branchement (1, 2, 3, 4) présentant un élément de couplage (K1, K2, K3), et en ce que les éléments de couplage de tous les câbles de branchement (1, 2, 3, 4) sont enfichables dans les prises (A1, A2, B1, B2) du connecteur (V3).

3. Dispositif de raccordement selon la revendication 2, caractérisé en ce qu'un des câbles de branchement (1, 2, 3, 4) présente au moins deux éléments de couplage (K1, K3) qui sont enfichables dans les prises d'enfichage de connecteurs (V3, V6) différents.

4. Dispositif de raccordement selon une des revendications 1 à 3, caractérisé en ce que, pour obtenir une liaison électrique à cinq ou six pôles, on prévoit deux éléments de couplage (K1, K2, K3).

5. Dispositif de raccordement selon une des revendications 1 à 4, caractérisé en ce que le connecteur (V3) possède au moins deux paires de prises d'enfichage reliées entre elles chaque fois par un conducteur de liaison, disposées en particulier sur des côtés opposés du boîtier (9, 10) du connecteur (V3).

6. Dispositif de raccordement selon une des revendications 1 à 5, caractérisé en ce que le circuit imprimé (11) possède au moins une ouverture d'encliquetage (27) dans laquelle s'accroche un cran d'arrêt (26) du boîtier (9, 10) conformé à la manière d'un fourreau.

7. Dispositif de raccordement selon la revendication 6, caractérisé en ce que le boîtier du connecteur se compose de deux parties de boîtier (9, 10) pouvant être assemblées grâce à leur forme complémentaire, entourées, en particulier, d'une gaine (37) appliquée de préférence par surmoulage, ou d'un tube en matière thermo-rétrécissable, ceci tout au moins dans la zone des endroits de séparation, et en ce que chaque partie du boîtier présente au moins un cran d'arrêt (26) et le circuit imprimé (11) au moins deux ouvertures d'encliquetage (27).

8. Dispositif de raccordement selon une des revendications 1 à 7, caractérisé en ce que le boîtier (41) du connecteur se compose de deux parties de boîtier (42, 43) assemblables entre elles, une des parties (42) du boîtier étant munie du circuit imprimé (11), lequel est relié solidement, par exemple par soudure, à un câble de branchement (1) tandis que l'autre partie (43) du boîtier est sous la forme d'un élément de couplage (45) enfichable sur ladite partie (42) du boîtier et relié à un autre câble de branchement.

9. Dispositif de raccordement selon la revendication 8, caractérisé en ce que l'autre partie (43) du boîtier est pourvue de deux éléments de couplage (45) et est assemblable, des deux côtés, avec des parties (42) de boîtier présentant des circuits imprimés (11).

10. Dispositif de raccordement selon une des revendications 1 à 9, caractérisé en ce que le boîtier de connecteur (9, 10; 41) est en matière plastique transparente et/ou en ce que le circuit imprimé (11) porte des inscriptions.

11. Dispositif de raccordement selon une des revendications 1 à 10, caractérisé en ce que le connecteur (V3) est muni d'un blindage électrique (38), en particulier, en ce que le boîtier (9, 10; 41) du connecteur est muni d'un revêtement de blindage.

12. Dispositif de raccordement selon la revendication 11, caractérisé en ce que le boitier du connecteur est entouré d'un film métallique (38) ou est formé d'une matière plastique électro-conductrice et est entouré d'une couche d'isolation.

13. Dispositif de raccordement selon les revendications 6 ou 7 ou selon les revendications 11 ou 12, caractérisé en ce que le circuit imprimé (11) est relié électriquement au blindage (38) par l'intermédiaire du ou des crans d'arrêt (26).

14. Dispositif de raccordement selon une des revendications 5 à 13, caractérisé en ce que le boîtier (9, 10) du connecteur présente des douilles d'enfichage (21) dépassant hors des prises d'enfichage (A1, A2, B1, B2) pour au moins un élément de couplage (K1).

15. Dispositif de raccordement selon une des revendications 1 à 14, caractérisé en ce que l'élément de couplage (K1) présente un boîtier de couplage (13) muni sur sa face frontale d'une lente d'enfichage continue (14) et contenant de préférence plusieurs lames élastiques de contact (15) s'étendant à la façon d'une fourche sur les côtés opposés de la lente d'enfichage (14) et possédant chaque fois un point de contact (16), de préférence un point de soudure, pour la mise en contact avec le câble de branchement (3) associé.

16. Dispositif de raccordement selon la revendication 15, caractérisé en ce que l'extrémité du boîtier de couplage (13) opposée à la fente d'enfichage (14) ainsi que les points de contact sont entourés d'une gaine d'isolation (18), de préférence surmoulée.

17. Dispositif de raccordement selon une des revendications 1 à 16, caractérisé en ce que la liaison électriquement correcte entre des appareils à prises de branchement bipolaire et des appareils à prises de branchement tripolaire est réalisée au moyen d'un circuit électrique (30) approprié sur le circuit imprimé (11).
